# EUROPÄISCHE PATENTSCHRIFT

(11) **EP 0 748 915 B1**
(45) Veröffentlichungstag und Bekanntmachung des Hinweises auf die Patenterteilung: **14.03.2001**
(21) Anmeldenummer: 96109521.3
(22) Anmeldetag: 13.06.1996
(51) Int. Cl.: E05F 15/10, G05B 19/21

(54) **Tor oder dergleichen mit elektrischem Antriebsaggregat**
Door or similar with electrical drive unit
Porte ou similaire avec ensemble d'entraînement électrique

(30) Priorität: 13.06.1995 DE 19521538
(43) Veröffentlichungstag der Anmeldung: 18.12.1996
(73) Patentinhaber: Hörmann KG Antriebstechnik, 33790 Halle i. Westfalen (DE)
(72) Erfinder: Hörmann, Thomas J., D-66606 St. Wendel (DE)
(74) Vertreter: Flügel, Otto, Dipl.-Ing.

(56) Entgegenhaltungen:
- EP-A- 0 213 992
- EP-A- 0 499 884
- DE-A- 4 138 194
- US-A- 4 338 553
- US-A- 4 684 858
- US-A- 5 132 602

## Beschreibung

Die Erfindung betrifft ein Tor nach dem Oberbegriff des beigefügten Anspruches 1. Ein solches Tor ist aus der US-A-4,338,553 bekannt.

Bei diesem bekannten Tor hat man bereits zur Vermeidung von in den Endlagen der Bewegungsstrecke des Torblattes angebrachten Endschaltern die Bewegungsstrecke durch eine Impulsfolge nachgebildet mit dem Erfolg, daß die Steuerung des Antriebes für die Abschaltung der Torblattbewegung in den Endstellungen durch Zählen der bewegungsstreckenabhängigen Impulsfolge und Vergleich mit die Endstellungen markierenden Speicherwerten auf kleinstem Raume untergebracht werden kann, beispielsweise in demselben Gehäuse wie der Antriebsmotor. Die Speicherwerte können dabei nach Installation des Tores durch Verfahren des Torblattes mittels Handsteuerung bzw. niedriger Antriebsgeschwindigkeit - Schleichgang - unter einzelnen der dabei abgegebenen Impulsfolge den tatsächlichen Gegebenheiten entsprechend festgelegt werden.

Aufgrund der - spielfreien oder doch zumindest annähernd spielfreien - getrieblichen Verbindung zwischen Torblatt und Abtriebswelle des Antriebsaggregates ist die Zahl der Umdrehungen dieser und anderer Wellen des Antriebsaggregates eine entsprechend genaue Wiedergabe der Bewegungsstrecke des Torblattes. Daher wird die der Bewegungsstrecke entsprechende Impulsfolge oder Impulszahl durch einen Wandler erzeugt, der an eine der Wellen des Antriebsaggregates angeordnet ist. Dabei handelt es sich um eine radial geschlitzte Scheibe, auf deren Schlitzanordnung eine Lichtschranke ausgerichtet ist, so daß die umlaufende Scheibe im Abstand der Schlitze am Ausgang der Lichtschranke Impulse erzeugt. Dabei wird es als vorteilhaft angesehen, daß jegliche Art von Motoren, also auch hydraulische und bevorzugt Wechselstrominduktionsmotoren verwendet werden können. Diese bekannte Ausführung ist aber wegen der besonderen Bauteile hinsichtlich des Platzbedarfes, der Anfälligkeit gegen Verschmutzung etc. verhältnismäßig aufwendig. Auch ist die Auflösung, d.h. die Zahl der Impulse pro Streckenabschnitt beispielsweise einer Wellenumdrehung, eher gering, was der Genauigkeit des Einfahrens in die jeweilige Endstellung abträglich ist.

Der Erfindung liegt die Aufgabe zugrunde, ein Tor mit den Merkmalen gemäß dem Oberbegriffs des Anspruchs 1 zur Verfügung zu stellen, dessen bewegungsstrecken-abhängige Impulsfolgegewinnung wesentlich einfacher, raumsparend und betriebssicher ausgestaltet ist und eine hohe Auflösung gewährleistet.

Ausgehend von einem Tor nach dem Oberbegriff des Anspruches 1 wird diese Aufgabe erfindungsgemäß durch dessen kennzeichnende Merkmale gelöst. Anstelle von wie im Stand der Technik vorgesehener, durch beliebige Motoren antreibbarer gesonderter Impulsgeber, wird demgemäß eine Detektoreinrichtung vorgesehen, die bei einem als Motoraggregat eingesetzten Gleichstrommotor durch dessen Kommutator veranlaßte Speisestromänderungen erfaßt und eine der Bewegungsstrecke proportionale Impulsfolge liefert.

Es ist ohne weiteres ersichtlich, daß diese Vorgehensweise praktisch keine insbesondere mechanischen Bauelemente benötigt, sondern vorhandene Einrichtungen, nämlich den Kommutator des Läufers des Gleichstrommotors, als Impulsbildner ausnutzt. Die Erzeugung der Impulsreihe geschieht also nur durch elektrotechnische Weiterverarbeitung und damit kleinräumig, verschmutzungsunabhängig und somit wartungsfrei, wobei eine hohe Auflösung, nämlich eine der Segmentzahl des Kommutators entsprechende Anzahl von Impulsen pro Motorwellenumdrehung erreicht wird. Diese Eigenschaften sind von besonderem Wert für den Torblattantrieb, weil dort kleinräumig und möglichst wartungsarm sowie mit möglichst genauem Anfahren der Endlagen gearbeitet werden muß. Dabei ist des weiteren von besonderem Vorteil, daß die Festlegung der den Endstellungen des Torblattes entsprechenden Speicherwerte in einer Speichereinrichtung durch Zählen mit eben der vorgeschilderten Impulsfolge zu Beginn des Torbetriebes und gegebenenfalls in zyklisch korrigierter Weise auch während der nachfolgenden Betriebszeit praktisch ohne weiteren Aufwand möglich ist.

Die mit dem Kommutator bewerkstelligte Stromwendung in den Wicklungsschleifen des Motorläufers macht sich in bekannter Weise als rhythmische Stromänderung im Speisestromkreis des Motorläufers bemerkbar, und zwar regelmäßig in Form eines durch die Kommutatorlamellenübergänge bedingten überlagerten Gleichstroms. Diese Speisestromänderung kann mittels eines Detektors erfaßt werden, wobei berührungslos arbeitende elektromagnetische Detektoren in Frage kommen. In besonders einfacher Weise wird ein Widerstandselement in den Speisestromkreis eingeschaltet, was grundsätzlich in Parallelschaltung zum Bürstenpaar des Kommutators geschehen könnte, vorzugsweise jedoch in Reihenschaltung zu diesen geschieht. Sofern das so gewonnene pulsierende Signal nicht ohne weiteres sicher genug verarbeitbar ist, läßt es sich aufbereiten, beispielsweise derart, daß man nach Ausfiltern oder Aussieben des Gleichstromanteiles eine Verstärkung und eine Impulsformung vornimmt. Die mit einem solchen Antrieb besonders vorteilhaft zu betreibenden Tore sind insbesondere Garagenschwingtore, Deckengliedertore, Rolltore und dergleichen. Insbesondere solche die aufgrund des Gleichstrommotors und dessen einfacher Drehzahlsteuerung mit gegenüber der Betriebsgeschwindigkeit niedrigerer Geschwindigkeit in eine oder beide Endlagen verfahrbar sind.

Die Erfindung wird anhand des in der Zeichnung wiedergegebenen Ausführungsbeispieles nachstehend näher erläutert. Es zeigen:
Figur 1 einen Vertikalschnitt senkrecht zur Fläche der Garagenöffnung mit schematischer Wiedergabe eines Tores und dessen Antriebsaggregat;
Figur 2eine schematische Schaltskizze für die Ableitung und Aufbereitung einer durch Kommutatordrehung erzeugten, wegstreckenabhängigen Impulsfolge.

Figur 1 zeigt ein insgesamt mit 1 bezeichnetes Garagentor in schematischer Halboffen-Stellung im Bereich einer Garageneinfahrt, dessen über Kopf bewegbares Torblatt (2)-Schwingtorblatt - mittels im Bereich der oberen Innenkante gelagerten Rollen in horizontalen Führungsschienen und im übrigen durch ein Lenkgestänge 4 in bekannter Weise geführt ist und an dem eine Gewichtsausgleichsfeder 5 angreift. Die horizontale Führungsschiene 3, der Lenker 4 und die Feder 5 sind nur hinsichtlich eines Seitenbereiches des Tores dargestellt und in gleicher Weise für die andere Torseite vorgesehen.

Im Deckenbereich der Garage ist in bekannter Weise ein insgesamt mit 6 bezeichnetes Antriebsaggregat ortsfest angeordnet, das eine Schlittenführungsschiene 7, die sich parallel zu den horizontalen Führungsschienen 3 erstreckt, und ein Antriebsgehäuse 8 aufweist. In der Schlittenführungsschiene 7 ist ein Schlitten längsverschiebbar geführt, der einerseits an einer in der Schiene als Endloskette oder Endlosband ausgebildeten Verschiebeeinrichtung befestigt ist und andererseits über ein Lenkgestänge mit dem Torblatt in Verbindung steht. Die Transporteinrichtung wird von der Antriebswelle eines Gleichstrommotors mit anschließendem Getriebe derart hin- und hergehend bewegt, daß der Schlitten in der Schlittenführungsschiene zwischen zwei Endstellungen verschiebbar ist, in deren einer das angeschlossene Torblatt in seiner Schließstellung und in deren anderer in seiner Offenstellung ist. Der Gleichstrommotor mit anschließendem Getriebe sowie eine Steuerungseinrichtung für das Verfahren des Torblattes befinden sich im Antriebsgehäuse 8.

Figur 2 zeigt ein schematisiertes Blockschaltbild für die Gewinnung der bewegungsstreckenabhängigen Impulsfolge. Zu diesem Zwecke ist in den Speisestromkreis für den Gleichstrommotor 9, dessen Kommutator 10 zur Verdeutlichung neben dem Motorsymbol wiedergegeben ist, eine Detektoreinrichtung 11 derart eingeschaltet, daß in Reihe zu dem Kollektor 10 des Motors 9 ein Widerstand 12 in den Speisestromkreis eingeschaltet ist, an welchem die bei laufenden Motor durch die Lamellenübergänge des Kommutators 10 bzw. die Stromwendung in den an die Lamellen angeschlossenen Windungen der Rotorwicklung erzeugten Speisestromänderungen als entsprechend moduliertes Gleichstromsignal auftritt, wie dies unterhalb des Widerstandselementes 12 grafisch angedeutet ist. Das modulierte Signal wird abgegriffen und über ein Siebglied - hier ein Kondensator - geleitet, so daß der Gleichstromanteil entfällt und die Stromänderung als Wechselstromsignal auftritt, wie dies zwischen dem Kondensator 13 und einem sich daran anschließenden Verstärker 14 grafisch angedeutet ist. Die verstärkten Signale werden einem Schmitt-Trigger 15 zugeleitet, an dessen Ausgang die Impulsfolge als Rechteckimpulsreihe 16 auftritt. Diese Impulsfolge wird in die Zähleinrichtung 17 eingegeben und hinsichtlich der jeweils erreichten Werte mit gespeicherten Werten verglichen, die die Endstellungen des Torblattes angeben, was durch den Prozessor 18 symbolisiert ist. Bei Übereinstimmung von Zählerstand und Speicherwert wird ein Abschaltsignal erzeugt, das den Speisestromkreis für den Gleichstrommotor 9 unterbricht.

Das Symbol 9 für den Gleichstrommotor betrifft nur dessen Rotorspeisung und sagt über die Ausgestaltung des Stators nichts aus. Dieser kann beliebig ausgebildet sein. Aufgrund der Ankopplung der Motorwelle getrieblich an das Torblatt ist die Drehzahl der Motorwelle bzw. dessen Drehbewegung allgemein ein synchrones Abbild der Bewegungsstrecke des Torblattes. Die bei laufendem Motor 9 durch die Stromwendung in den Rotorspulen erzeugten Stromspitzen entsprechen in der Zahl ihrer Aufeinanderfolge somit synchron der Drehbewegung des Rotors und damit der Bewegungsstrecke des Torblattes. Aufgrund der Vielzahl von Kollektorlamellen ergibt sich somit eine hohe Auflösung für die Drehbewegung der Rotorwelle und damit die Torblattbewegungsstrecke. Dadurch ist eine genauere Ansteuerung der Endstellungen des Torblattes wie auch eine genaue Festlegung der diesen Endstellungen entsprechenden Speicherwerte im Zuge der Einrichtung des Torbetriebes gegeben.

## Patentansprüche

1. Als Gebäude- oder Geländeabschluß einzusetzendes Tor, nämlich Schwingtor, Deckengliedertor, Rolltor oder dergleichen, mit einem mittels eines Motor-Antriebsaggregat (9, 6) zwischen Schließ- und Offenstellung bewegbaren ein- oder mehrteiligen Torblatt (2), an welches die Abtriebswelle des Antriebsaggregates (9, 6) getrieblich angeschlossen ist und dessen Bewegungsstrecke zur Vermeidung von Endabschaltern proportional durch eine Impulsfolge (16) wiedergegeben wird, welche von der Drehbewegung einer Welle des Antriebsaggregates (6) abgeleitet ist und die einer Zähleinrichtung (17) in einer Auswerteschaltung (17, 18) zugeführt wird, deren Zählstände mit Speicherwerten für vorbestimmte bzw. zuvor eingegebene, der Offen- bzw. Schließstellung entsprechende Torblattendstellungen verglichen werden und bei Koinzidenz zu Abschaltsignalen für das Antriebsaggregat (6) ausgewertet werden,
**dadurch gekennzeichnet,**
daß zur Vermeidung zusätzlicher Impulsbildner mit insbesondere mechanischen Bauteilen ein Gleichstrommotor (9) als Antriebsmotor des Antriebsaggregates (9, 16) und eine Detektoreinrichtung (11), die Speisestromänderungen des laufenden Gleichstrommotors (9), die durch dessen Kommutator veranlaßt sind, erfaßt und an ihrem Ausgang die der Bewegungsstrecke proportionale Impulsfolge (16) liefert, vorgesehen sind.

2. Tor nach Anspruch 1,
**dadurch gekennzeichnet**,
daß die Detektoreinrichtung (11) zum Abgreifen eines durch die Speisestromänderungen modulierten Signals ein elektrisches Widerstandselement (12) aufweist.

3. Tor nach Anspruch 2,
**dadurch gekennzeichnet,**
daß das elektrische Widerstandselement (12) in Reihe zu dem Kommutator (10) des Gleichstrommotors (9) geschaltet ist,

4. Tor nach einem der Ansprüche 1 bis 3,
**dadurch gekennzeichnet,**
daß die Detektoreinrichtung (11) ein Siebglied (13) aufweist.

5. Tor nach einem der Ansprüche 1 bis 4,
**dadurch gekennzeichnet,**
daß die Detektoreinrichtung (11) einen Impulsformer, beispielsweise Schmitt-Trigger (15), aufweist.

6. Tor nach einem der Ansprüche 1 bis 5,
**dadurch gekennzeichnet,**
daß das Torblatt als über Kopf bewegbares Garagen-Schwingtorblatt (2) ausgebildet ist.

7. Tor nach einem der Ansprüche 1 bis 5,
**dadurch gekennzeichnet,**
daß das Torblatt als Deckengliedertorblatt ausgebildet ist.

8. Tor nach einem der Ansprüche 1 bis 7,
**dadurch gekennzeichnet,**
daß das Torblatt (2) mittels des Gleichstrommotors (9) mit gegenüber der übrigen Geschwindigkeit verringerter Geschwindigkeit in die Schließ- und/oder Offenstellung verfahrbar gesteuert ist.

## Claims

1. Door for use as a closure for a building or area, namely a swing door, sectional up-and-over door, roller door or the like, having a single- or multi-section door leaf (2) which is movable by means of a drive motor unit (9, 6) between the closed and open positions, and with which the power take-off shaft of the drive unit (9,6) is in geared connection and the travel distance of which is proportionally reproduced by a pulse sequence (16), in order to avoid the use of limit switches, said pulse sequence (16) being derived from the rotary movement of a spindle of the drive unit (6) and supplied to a counter (17) in an evaluating circuit (17, 18), the counts from which are compared with stored values for predetermined or previously entered end positions of the door leaf corresponding to the open or closed position, and if the values coincide they are evaluated as switch-off signals for the drive unit (6), characterised in that, in order to avoid the need for additional pulse generators having, in particular, mechanical components, a d.c. motor (9) is provided as the drive motor for the drive unit (9, 16) and a detector device (11) is provided, which detects changes in the supply current to the running d.c. motor (9) caused by the commutator thereof, and at its output yields the pulse sequence (16) which is proportional to the travel distance.

2. Door according to claim 1, characterised in that the detector device (11) has an electrical resistor element (12) for picking up a signal modulated by the changes in the supply current.

3. Door according to claim 2, characterised in that the electrical resistor element (12) is connected in series with the commutator (10) of the d.c. motor (9).

4. Door according to one of claims 1 to 3, characterised in that the detector device (11) has a filter (13).

5. Door according to one of claims 1 to 4, characterised in that the detector device (11) has a pulse generator, e.g. a Schmitt trigger (15).

6. Door according to one of claims 1 to 5, characterised in that the door leaf is constructed as an up-and-over swing door leaf (2) for a garage.

7. Door according to one of claims 1 to 5, characterised in that the door leaf is constructed as a sectional up-and-over door leaf.

8. Door according to one of claims 1 to 7, characterised in that the movement of the door leaf (2) into the closed or open position is controlled by means of the d.c. motor (9) at a reduced speed compared with its other speed.

## Revendications

1. Porte à installer pour fermer un espace ou une construction, en particulier une porte basculante, une porte avec organes relevables au plafond, une porte roulante ou similaire dans laquelle :
• un panneau de porte (2) en une ou plusieurs parties, peut être déplacé entre une position d'ouverture et une position de fermeture, par un ensemble d'entraînement (9, 6),
• au panneau de porte (2) est raccordé activement l'arbre de l'ensemble d'entraînement (9, 6) dont le mouvement, pour éviter des interrupteurs de fin de course, est reproduit par une série d'impulsions (16), découlant du mouvement de rotation de l'arbre de l'ensemble d'entraînement (6) et qui est transmise à un dispositif de comptage (17) faisant partie d'un circuit d'exploitation (17, 18),
• les impulsions comptées ont leur nombre comparé à des valeurs mémorisées, prédéterminées correspondant aux positions d'ouverture et de fermeture du panneau de porte et, quand il y a coïncidence, elles sont transformées en un signal d'arrêt de l'ensemble d'entraînement (6),
caractérisée en ce que
pour éviter des générateurs supplémentaires d'impulsions comportant en particulier des composants mécaniques, il est prévu un moteur à courant continu (9) pour entraîner l'ensemble d'entraînement (9, 6) et un dispositif de détection (11) qui saisit les variations du courant d'alimentation du moteur à courant continu (9) en rotation, provoquées par le collecteur de celui-ci, et qui délivre à la sortie de ce collecteur la série d'impulsions (16) pro-portionnelle à l'importance du mouvement.

2. Porte selon la revendication 1,
caractérisée en ce que
le dispositif de détection (11) présente un élément (12) de résistance électrique pour saisir un signal modulé par les variations du courant d'alimentation.

3. Porte selon la revendication 2,
caractérisée en ce que
l'élément de résistance électrique (12) est monté en série avec le collecteur (10) du moteur à courant continu (9).

4. °)Porte selon l'une quelconque des revendications 1 à 3,
caractérisée en ce que
le dispositif de détection (11) comporte un filtre (13).

5. Porte selon l'une quelconque des revendications 1 à 4,
caractérisée en ce que
le dispositif de détection (11) comprend un générateur d'impulsions, par exemple une balance de Schmitt (15).

6. Porte selon l'une quelconque des revendications 1 à 5,
caractérisée en ce que
le panneau de porte est un panneau de garage (2) basculant au-dessus de la tête.

7. Porte selon l'une quelconque des revendications 1 à 5,
caractérisée en ce que
le panneau de porte est un panneau à organes relevable au plafond.

8. Porte selon l'une quelconque des revendications 1 à 7,
caractérisé en ce que
le panneau de porte (2) par l'intermédiaire du moteur à courant continu (9) peut être manoeuvré en position de fermeture et/ou d'ouverture, à une vitesse réduite par rapport à sa vitesse pendant le reste de son parcours.
